# DEMANDE DE BREVET EUROPEEN

(11) **EP 0 562 896 A1**
(43) Date de publication de la demande: **29.09.1993**
(21) Numéro de dépôt: 93400547.1
(22) Date de dépôt: 03.03.1993
(51) Int. Cl.: H04H 3/00, H04B 7/165

(54) **Procédé et système de commande de l'émission d'un réseau d'émetteurs monofréquence et/ou FM présentant une zone de recouvrement**

(30) Priorité: 06.03.1992 FR 9202707
(71) Demandeur: Etablissement Public Télédiffusion de France, F-75015 Paris (FR)
(72) Inventeur: Lascaux, André, F-87170 Isle (FR)
(74) Mandataire: Rodhain, Claude

(57) **Abrégé**

L'invention concerne un procédé pour commander l'émission d'un réseau d'émetteurs monofréquence et/ou FM dans lequel au moins deux émetteurs sont susceptibles d'interférer entre eux dans une zone de recouvrement, caractérisé en ce que lesdits deux émetteurs alimentés par au moins un satellite présentent un diagramme d'émission asymétrique choisi de manière telle que, dans une zone (R) où les champs émis sont égaux, leurs modulations soient sensiblement en phase.

## Description

L'invention concerne un procédé et un système pour commander un réseau d'émetteurs travaillant, en modulation de fréquence et/ou à une fréquence finale d'émission unique (réseau monofréquence).

La couverture d'un territoire par un même programme notamment en modulation de fréquence, par exemple un programme de radiophonie, nécessite plusieurs fréquences réparties entre les divers émetteurs pour permettre un recoupement entre leurs diagrammes d'émission afin de couvrir toute la surface à desservir sans zones d'ombres. Cette situation est particulièrement préjudiciable pour l'écoute d'un programme à partir d'un récepteur mobile du fait qu'il faut régulièrement adapter la fréquence du récepteur en fonction de la fréquence de l'émetteur le plus proche. Par ailleurs, une telle solution est consommatrice de fréquences dans une bande déjà fortement saturée. Il est par conséquent utile de concevoir un réseau d'émetteurs, notamment en modulation de fréquence travaillant à la même fréquence de modulation. Dans les zones d'interférences entre les émetteurs, il est souhaitable pour un tel réseau d'émetteurs qu'il y ait concordance de phase pour les signaux modulants et/ou que les interférences hautes fréquences HF soient atténuées lorsque deux émetteurs sont reçus avec des niveaux de champ semblables.

L'invention propose de commander, éventuellement en synchronisme, des émetteurs terrestres faisant partie d'un réseau monofréquence et/ou FM, en particulier de radio-diffusion, et alimentés à partir d'un support de transmission ou par satellite et qui utilisent la transmission analogique. Dans ce type de liaison, un programme BF monophonique, engendré depuis une station de tête du réseau, peut moduler en fréquence une sous-porteuse selon les mêmes caractéristiques que la diffusion finale avant d'être inséré par exemple dans un multiplex analogique vidéo existant tel que celui utilisé par "Télédiffusion de France" connu sous le nom de "MT4". Le multiplex analogique vidéo "MT4" comporte une voie vidéo allant jusqu'à 6 MHz et plusieurs sous-porteuses, par exemple quatre sous-porteuses, (7,5 ; 8,5 ; 9,2 et 10 MHz), dont une ou deux sont disponibles pour le transport du programme BF.

La diffusion des programmes en modulation de fréquence distingue nettement deux fonctions : la transmission studio-émetteurs qui termine sa mission en livrant les signaux en bande de base et la diffusion proprement dite qui, dans chaque émetteur, et en partant des signaux de base en basse fréquence BF, compose les multiplex, module en fréquence (FM) et amplifie les signaux haute fréquence HF.

L'invention a pour objet un procédé permettant une concordance de phase pour les signaux modulants du message d'un réseau monofréquence.

Dans ce but, une mise en phase des signaux modulants basse fréquence dans des zones de recouvrement entre émetteurs, alimentés par au moins un satellite est réalisée, selon l'invention, avec des diagrammes d'émission asymétriques de manière à choisir des zones d'interférences là où leurs modulations sont naturellement en phase pour éviter l'apport de lignes à retard.

Les émetteurs peuvent être diposés sur un même méridien terrestre.

Selon un mode de réalisation préféré, ledit diagramme d'émission asymétrique est tel que la mise en phase tienne compte de la différence d'instants d'arrivée aux émetteurs du signal émis par ledit satellite, et du temps de propagation des signaux depuis chaque émetteur vers ladite zone.

Les phénomènes d'interférences haute fréquence entre deux émetteurs présentant une zone de recouvrement de leurs émissions peuvent être notablement atténués en mettant en oeuvre une modulation d'amplitude des signaux émis par au moins deux émetteurs, par un signal de modulation d'amplitude dont la fréquence est élevée par rapport à la fréquence maximale des signaux modulants du message émis.

Selon une variante avantageuse, le procédé met en oeuvre une modulation d'amplitude des signaux émis par au moins un émetteur sur deux présentant une zone de recouvrement, par un signal de modulation d'amplitude dont la fréquence est élevée par rapport à la fréquence maximale des signaux modulants du message émis. Ceci permet de diminuer les interférences haute fréquence (HF). La modulation d'amplitude présente un taux de modulation avantageusement inférieur à 30% et de préférence compris entre 10 et 20%.

L'invention concerne également un procédé de commande d'un réseau d'émetteurs travaillant notamment en modulation de fréquence avec une fréquence finale d'émission unique et comportant un émetteur de tête de réseau pour émettre un multiplex analogique incluant au moins une première sous-porteuse modulée par un programme basse fréquence BF et des émetteurs à la fréquence finale d'émission pour la mise en oeuvre du procédé ci-dessus caractérisé en ce que chaque émetteur est agencé pour recevoir une fréquence de transposition non modulée, de fréquence inférieure à la fréquence finale d'émission et pour transposer sans la démoduler, la première sous-porteuse à l'aide de la fréquence de transposition, à la fréquence finale d'émission.

Selon cette variante avantageuse de l'invention, pour réaliser un réseau d'émetteurs monofréquence éventuellement synchrones, on ne démodule pas la sous-porteuse présente dans le multiplex analogique vidéo mais on la transpose directement à la fréquence finale d'émission de l'émetteur correspondant (dans le cas d'une pluralité de fréquences) où à la fréquence finale d'émission du réseau (dans le cas d'un réseau monofréquence) en uitilisant (éventuellement après multiplication) une fréquence de transposition qui, dans le deuxième cas, est commune à tous les émetteurs et qui peut accompagner une sous-porteuse modulée dans un multiplex notamment vidéo ou qui peut être transmise aux émetteurs à travers un support de transmission quelconque, par exemple une sous-porteuse prise sur une voie vidéo d'un satellite ou qui peut être produite éventuellement par un oscillateur local de bonne stabilité, en particulier pour certains des émetteurs, de bout de réseau.

Pour commander un réseau monofréquence synchrone, il faut disposer d'une même fréquence de transposition. Chaque émetteur du réseau doit pour ce faire disposer d'un signal de même fréquence F₂ que nous appelons "balise".

La "balise" peut être ainsi transmise aux "metteurs sur une voie parallèle à la voie programme. Dans le cas de liaisons par satellite ou hertziennes terrestres, elle peut prendre la forme dans les multiplex analogiques d'une sous-porteuse supplémentaire ou d'une sous-porteuse libre. Elle peut également utiliser un parcours différent, le cas le plus avantageux étant comme mentionné ci-dessus, la distribution de cette balise par satellite. Notons que cette balise peut avoir d'autres utlisations rentables telles que la stabilisation d'oscillateurs dans les émetteurs et les réémetteurs de télévision et de radiodiffusion.

Plus spécifiquement, selon l'invention, un procédé pour commander un réseau d'émetteurs travaillant, en modulation de fréquence, à une fréquence finale d'émission unique est tel que les émetteurs sont alimentés par un signal analogique de tête de réseau notamment un multiplex analogique par exemple vidéo incluant au moins une première sous-porteuse modulée par un programme FB consiste à utiliser un signal de référence, notamment une seconde sous-porteuse non modulée, et de fréquence inférieure à la fréquence de transposition, multiplée dans chaque émetteur, pour transposer la sous-porteuse modulée par le programme BF à la fréquence finale d'émission.

Selon son mode de réalisation préféré, l'invention permet de satisfaire simultanément les trois conditions qui ont jusqu'à présent écarté la mise en oeuvre d'un réseau monofréquence FM.
1 - Une atténuation des interférences HF lorsque deux émetteurs sont reçus avec des niveaux de champ semblables.
2 - Une concordance des phases pour les signaux modulants en zones de recoupement.
3 - Une fréquence d'émission rigoureusement identique pour les les émetteurs du réseau.

Le mode préféré de réalisation de l'invention permet de remplir simultanément ces trois conditions dans les réseaux où les émetteurs sont alimentés par des liaisons HF à transmission analogique (faisceaux hertziens terrestres, satellite ou tout autre liaison HF modulée en FM).

D'autres caractéristiques et avantages de l'invention apparaîtront mieux à la lecture de la description qui suit en liaison avec les dessins ci-après :
- la figure 1 représente l'entrée du multiplex de tête de réseau et un émetteur d'un réseau monofréquence selon un mode de réalisation préféré de l'invention.
- la figure 2 illustre le phénomène d'interférence HF entre trois émetteurs monofréquence diposés en triangle.
- les figures 3a et 3b représentent un mode préféré de réalisation de mise en phase en basse fréquence sans ligne à retard.

En se reportant à la figure 1, un signal composite du type multiplex analogique vidéo (par exemple multiplex émission MT4.E) incluant, outre un signal vidéo VI (voie vidéo VVI), des sous-porteuses (BF1 ... BF4) modulées en fréquence (voies V₁ à V₄) par un programme BF (ou par un signal composite stéréo) et une sous-porteuse non modulée EF₂ (voie BO) de fréquence F₂ consitue une tête de réseau 10 par un réseau terrestre (faisceau hertzien) ou par satellite à une pluralité d'émetteurs.

A titre d'exemple, la figure 1 décrit un mode de transmission des deux fréquences (F₀, et F₂) nécessaires au système par un multiplex image/son connu sous l'appellation "MT 4" de Télédiffusion de France. Ce type de multiplex est transmis dans une voie hertzienne de 0 à 10 Mhz en utilisant la bande 0 à 6 Mhz pour l'image et se complète par quatre sous-porteuses à (7,5 - 8,5 - 9,2 et 10 Mhz) modulées en fréquence par quatre voies son basse fréquence BF. La bande passante n'étant pas coupée brutalement, on peut introduire une fréquence supplémentaire vers 11 Mhz de faible niveau pour ne pas perturber l'équilibre du multiplex (transmission de la fréquence F₂). Avec le multiplex existant, l'invention propose quatre modifications du multiplex standard "MT 4" pour l'adapter aux besoins du système.
1) Le signal BF2 devient le programme complet et module F₀ à 8,5 Mhz dans les mêmes conditions que l'émission finale (excursion + ou - 75 KHz).
2) La fréquence F₂ dite de "balise" (voir plus loin), produite dans un générateur extérieur, est introduite sur le BUS de sortie du multiplex émission.
3) La démodulation sur la voie de réception à 8,5 Mhz est supprimée de manière à sortir à la fréquence F₀ un signal SF₀ encore modulé.
4) Une voie de réception supplémentaire, calée sur la fréquence F₂ de la balise est ajoutée et elle n'est pas non plus démodulée.

Sur la figure 1, un émetteur de puissance (11...50) du réseau d'émission reçoit de la tête de réseau 10 un signal composite SC constitué par un multiplex analogique vidéo (par exemple multiplex réception MT 4.R) comportant outre le signal vidéo SVI (voie "VID"), cinq sous-porteuses SBF₁, SF₀, SBF₃, SBF₄ et SF₂ correspondant respectivement aux voies d'émission V₁ à V₄ et B₀. Deux de ces sous-porteuses (F₀ et F₂) sont utilisées pour les émetteurs du réseau. Le signal composite SC est donc démultiplexé par des circuits d'entrée 11 du récepteur 12 pour obtenir sélectivement grâce à un circuit comprenant un filtre 2 et un circuit de fréquence intermédiaire FIV₂ la sous-porteuse SF₀ (de fréquence F₀ par exemple 8,5 MHz) modulée en fréquence par le programme BF et grâce à un circuit comprenant un filtre 5 et un circuit de fréquence intermédiaire FIF₂, un signal SF₂ de fréquence F₂, par exemple une sous-porteuse non modulée. A titre d'exemple, la fréquence F₁ est de 8,5 MHz et la fréquence F₂ est 10,77 MHz. D'autres circuits (1, FIV₁, CBF₁), (3, FIV₃, CBF₃), (4, FIV₄, CBF₄) et VID permettent d'obtenir des signaux basse fréquence respectivement SBF₁, SBF₃, SBF₄, ainsi qu'un signal vidéo SVI. Les circuits 1, 3 et 4 sont des filtres aux fréquences respectives des sous-porteuses, les circuits FIV₁, FIV₃ et FIV₄ sont des circuits de fréquence intermédiaire, et les circuits CBF₁, CBF₃ et CBF₄ sont des circuits de génération de signaux BF. Les deux signaux F₁ et F₂ alimentent un transposeur TRA comprenant un multiplicateur de fréquence 20 pour produire un signal de transpositions FT, un mélangeur de signaux 30 et un filtre 40 laissant passer des signaux à la fréquence d'émission, (par exemple 105,5 MHz) qui peut être la fréquence finale recherchée en modulation de fréquence du réseau. Le signal SF₀ est envoyé avec le signal de transposition SFT dont la fréquence est environ 97 MHz (dans l'exemple précité après multiplication par 9 dans le multiplicateur 20) aux entrées du mélangeur 30 pour être transposé à la fréquence finale d'émission FX en modulation de fréquence de 105,5 MHz (F₀ + FT = Fx). Un filtre passe bande 40 calé sur la fréquence d'émission Fx est mis en oeuvre pour atténuer les produits non désirables créés dans le mélangeur 30. Le signal SFx ainsi obtenu peut entrer directement dans l'amplificateur 50 de l'émetteur, ou traverser un modulateur d'amplitude MOD dans le cas où cette fonction est mise en oeuvre pour atténuer des creux d'interférences (voir plus loin). Le signal fourni en sortie du mélangeur 30 est filtré par le filtre 40 avant d'être appliqué à l'amplificateur haute fréquence HFA référencé 50 qui l'amplifie à la puissance désirée d'émission. De cette manière, la fréquence finale des émetteurs est stabilisée à partir de deux fréquences, provenant exclusivement de la tête du réseau. On notera toutefois, que l'instabilité en fréquence du signal diffusé n'est pas très préjudiciable, puisqu'elle affecte tous les émetteurs de la même façon.

Bien entendu, on peut mettre en oeuvre dans le multiplex une fréquence différente des fréquences standard.

Le signal de transposition SFT peut également être généré par un oscillateur local 10 de bonne stabilité référencé 25 notamment en bout de réseau si l'on ne dispose pas de la fréquence de la balise.

Notamment dans le cas où existent des zones de recouvrement entre les émetteurs, la mise en phase des signaux basse fréquence dans les zones de recoupement des émetteurs, mise en phase permettant d'éviter des déformations du message, est réalisée par une ligne à retard optionnelle DL référencée 15 agissant sur le signal analogique de programme SF₀, le retard étant ajusté en fonction de la position géographique relative des émetteurs.

Soient par exemple deux émetteurs distants de 50 km, alimentés par un satellite servant de tête de réseau et situés sur la même longitude. Le parcours satellite-émetteur est d'environ 40 km de moins pour celui qui est situé le plus au sud d'où un écart de temps de parcours égal à 130 µs à compenser par ligne à retard.

Le signal SF₀ de fréquence F₀ égal à 8,5 MHz dans l'exemple, traverse si nécessaire une ligne à retard analogique DL référencée 15, calculée en fonction des différences de parcours du signal SF₀ sur les voies de transmission en amont de deux émetteurs voisins. Pour effectuer cette opération, le signal SF₀ à retarder peut pour la circonstance être converti en numérique puis remis en analogique après traitement. Pour utiliser des convertisseurs numériques/analogiques classiques, la fréquence F₀ peut être abaissée vers 1 MHz puis remise à F₀ à condition d'utiliser le même générateur de transposition (connu en soi) à l'entrée et à la sortie de l'opération.

Le signal SF₂ de fréquence F₂ (10,77 MHz dans l'exemple précité) traverse un multiplicateur X référencé 20 pour obtenir le signal SFT à la fréquence de transposition FT, ici de valeur F₂ X 9 = 97 MHz.

Le signal SF₀ retardé et le signal SFT réunis dans le mélangeur 30 donnent en sortie un signal SFx de fréquence Fx, ici 105,5 MHz. Notons que la technologie actuelle permet à un multiplicateur 20 de multiplier par une valeur quelconque.

Les phénomènes d'interférence haute fréquence entre deux émetteurs voisins de tout réseau d'émetteurs monofréquence peuvent être atténués en modulant en amplitude, sous un faible taux, la porteuse du signal, laquelle, dans l'exemple décrit, est fournie en sortie du filtre 40, par un signal quelconque de fréquence élevée par rapport aux signaux modulants de message, par exemple 100 KHz. On choisit alors une fréquence égale à au moins deux fois la fréquence maximale des signaux modulants de message (38 kHz pour une émission stéréo).

Soient, en effet, deux émetteurs A et B synchronisés sur la fréquence 100 MHz et distants de 50 km. En un point C distant de 25 km de A et de B, les champs reçus sont théoriquement égaux et de même phase. Dans ce cas, tous les 3 mètres (longueur d'onde) du 100 MHz correspondant à des émissions de bande 2), les champs s'additionnent pour doubler le champ reçu d'un seul émetteur ("ventre"), et tous les trois mètres intercalés, ils se soustraient ("noeuds") pour annuler le champ reçu. En se rapprochant d'un émetteur, l'effet s'atténue car l'émission de cet émetteur l'emporte progressivement sur celle de l'autre.

Pour une réception à poste fixe, le choix de l'emplacement du récepteur peut résoudre l'anomalie, mais il n'en est pas de même pour un mobile. Par exemple, pour un véhicule circulant de A vers B, ou inversement, le programme subit des hachures à un rythme proportionnel à sa vitesse (par exemple 10 Hz pour une vitesse de 120 km/h).

Ce phénomène, très gênant pour les récepteurs mobiles, est en pratique atténué par des "ondes de sol" et des réflexions multiples des signaux reçus. Cependant, si on ne met pas en oeuvre des puissances d'émission surabondantes, les creux, même atténués, subsistent et peuvent être inférieurs à la sensibilité des récepteurs.

En modulant en amplitude (modulateur AM référencé 35) sous un faible taux ajustable (10 à 30 %) par un signal quelconque FC de fréquence élevée (par exemple signal modulant inaudible de l'ordre de 100-120 kHz) par rapport aux signaux modulants du message, on évite des annulations ou des écarts trop importants de réception entre deux émetteurs. Le signal FC est produit par un oscillateur 0SC référencé 36. On induit ainsi deux bandes latérales en limite du spectre haute fréquence.

Le taux de compensation peut être déterminé sur le terrain selon les données du relief et les exigences du diffuseur. La compensation doit être d'autant plus forte que les creux sont prononcés.

Dans l'exemple ci-dessus, et' au voisinage du point C (là où l'effet est maximal), l'écart théorique entre le champ maximal et le champ minimal est de 21 dB pour un taux de modulation de 10% et de 16 dB pour un taux de modulation de 20%. Ces écarts sont susceptibles d'être au moins en partie rattrapés par les circuits de contrôle automatique de gain des récepteurs.

Selon une variante avantageuse, on peut utiliser également la modulation du signal faiblement modulé en amplitude pour diffuser des messages à bande étroite.

Le modulateur d'amplitude comprend (voir fig. 1) un oscillateur OSC référencé 36, pour délivrer une fréquence de l'ordre de 100 kHz. Cette fréquence permet de moduler le signal SFx dans le modulateur d'amplitude AM référencé 35 avec un taux de modulation réglable entre 0 et 20%. Le signal de sortie du modulateur 35 traverse un filtre 37 également centré sur la fréquence d'émission Fx pour fournir à l'amplificateur 50 un signal S'Fx conforme aux normes de diffusion FM.

L'amplificateur qui reçoit le signal SFx avec une puissance de l'ordre de 1 Watt porte cette puissance à la valeur nécessaire à l'antenne d'émission A.

La mise au point de l'ensemble du réseau nécessite une étude détaillée pour déterminer les emplacements des émetteurs, leurs puissances, la valeur des lignes à retard ou leur suppression, et le taux de modulation AM lorsqu'il est nécessaire.

La distance entre émetteurs dépend ainsi de la largeur de bande du programme à transmettre. La puissance des émetteurs est fonction des distances ainsi établies. Un exemple en est donné à la figure 2. Un groupe de trois émetteurs A, B et C placés aux sommets d'un triangle équilatéral (ensemble élémentaire pour couvrir une surface), à 50 km les uns des autres diffuse un programme monophonique (fréquence maximale du signal 15 kHz). A proximité de l'un quelconque des émetteurs A, B ou C, la réception est assurée par l'émetteur proche dominant. Au centre O du triangle et sur les médiatrices il y a interférences HF et concordance de phases BF. Par contre, sur une ligne x - x' distante en X de 20 Km de l'émetteur A et donc de 30 Km de l'émetteur B, la différence de parcours BX - AX = 10 Km. La longueur d'onde d'un signal de 15 kHz est de 20 Km et pour un signal de 7,5 kHz elle est de 40 Km. Il en résulte une opposition de phase pour la fréquence de 15 kHz donc un affaiblissement important pour cette fréquence et une perte de 3 décibels pour la fréquence de 7,5 kHz en raison de la mise en quadrature pour ce signal. En conséquence, selon la qualité à obtenir sur la réponse amplitude/fréquence, on peut définir les distances maximales entre émetteurs. Remarquons que le programme subit dans les sites les plus défavorables une perte des fréquences hautes avec conservation de l'essentiel du message. L'intervention du troisième émetteur du triangle de base a pour effet d'atténuer les interférences HF au centre O du triangle. De même, sur la ligne x - x' le 3ème émetteur améliore les écarts de niveau dès que l'on quitte le point x situé sur l'axe reliant les émetteurs A et B.

Le calcul d'une section mettant en oeuvre des lignes à retard, apparaît en exemple à la figure 3a, qui représente une distribution par satellite dans le cas le plus défavorable où les deux émetteurs A' et B' du réseau sont distants de 50 Km dus exclusivement à un écart en latitude. Dans ce cas, la distance parcourue pour atteindre un point situé à 50 Km au nord de l'émetteur A' est supérieure de 40 Km environ. Donc, pour remettre ces signaux en phase à l'entrée de A' et de B' il faut retarder les composantes SF₀ à l'entrée de l'émetteur A' de 130 microsecondes. Notons que pour deux émetteurs situés à la même latitude le retard devient inutile, c'est le cas le plus favorable.

Selon l'invention on évite l'utilisation des lignes à retard, qui constituent un élément coûteux de l'ensemble, grâce à l'implantation des émetteurs et à la forme des diagrammes de rayonnement. Cette solution sera maintenant décrite en liaison avec les figures 3a et 3b.

Soient des émetteurs A' - B' - C', implantés tous les 50 Km sur un même méridien et alimentés par un satellite géostationnaire SAT plein Sud. L'invention propose d'établir pour chaque émetteur des diagrammes de rayonnement semblables à celui de la figure 3b. Ce diagramme est pratiquement celui d'une antenne à panneau pour laquelle l'écart avant/arrière est d'environ 20 dBs. L'axe de tir de l'antenne étant dirigé vers le Nord, c'est-à-dire à l'opposé du satellite, il en résulte que la zone critique de recoupement où les champs sont égaux (point R) se situe à 45 Km en avant de l'émetteur A' et à 5 Km en arrière de l'émetteur B'. Au point R, le signal BF partant de l'émetteur A' parcourt 45 Km. En partant d'un point H en phase avec A', il parcourt HB' + B'R = 45 Km également. La ligne à retard est alors inutile. Dès que l'on s'écarte de cette zone critique l'un des émetteurs A' ou B' devient prépondérant.

La réalisation d'émetteurs ayant des diagrammes d'émission désirées peut être effectuée en se reportant à l'ouvrage de S. Lacharnay "Antennes pour la Radiodiffusion" Document 1.83 publié par les "Editions Radiodiffusion Télévision".

La construction d'un réseau monofréquence peut utiliser un mélange des deux propositions de mise en phase BF (avec ou sans ligne à retard pour un émetteur donné). Cette solution permet d'établir des coupures dans la totalisation des retards sur des émetteurs en cascade.

## Revendications

1. Procédé pour commander l'émission d'un réseau d'émetteurs monofréquence et/ou en modulation de fréquence dans lequel au moins deux émetteurs sont susceptibles d'interférer entre eux dans une zone de recouvrement, caractérisé en ce que lesdits deux émetteurs sont alimentés par au moins un satellite et présentent un diagramme d'émission asymétrique choisi de manière telle que, dans une zone (R) où les champs émis sont égaux, leurs modulations soient sensiblement en phase.

2. Procédé selon la revendication 1, caractérisé en ce que lesdits émetteurs sont disposés sur un même méridien.

3. Procédé selon une des revendications 1 ou 2, caractérisé en ce que ledit diagramme d'émission asymétrique est tel que la mise en phase tienne compte de la différence d'instants d'arrivée aux émetteurs du signal émis par ledit satellite, et du temps de propagation des signaux depuis chaque émetteur vers ladite zone (R).

4. Procédé selon une des revendications 1 ou 3, caractérisé en ce qu'il met en oeuvre une modulation d'amplitude des signaux émis par au moins un émetteur sur deux (12) présentant une zone de recouvrement, par un signal de modulation d'amplitude dont la fréquence (FC) est élevée par rapport à la fréquence maximale des signaux modulants du message émis.

5. Procédé selon la revendication 4, caractérisé en ce que la modulation d'amplitude présente un taux de modulation inférieur à 30% et de préférence compris entre 10 et 20%.

6. Procédé selon une des revendications précédentes, caractérisé en ce que chaque émetteur est alimenté par un signal de tête de réseau incluant au moins une première sous-porteuse modulée par un programme basse fréquence (BF) et en ce que chaque émetteur (12) met en oeuvre un signal de référence (SF₂) de fréquence inférieure à la fréquence finale unique d'émission (FX) pour transposer, sans la démoduler, la première sous-porteuse (SF₀) modulée par le programme (BF) à ladite fréquence finale unique d'émission (FX).
